# EUROPÄISCHE PATENTSCHRIFT

(11) **EP 1 240 955 B1**
(45) Veröffentlichungstag und Bekanntmachung des Hinweises auf die Patenterteilung: **14.07.2004**
(21) Anmeldenummer: 02001665.5
(22) Anmeldetag: 24.01.2002
(51) Int. Cl.: B21B 37/42

(54) **Verfahren und Vorrichtung zur Berechnung der Walzspaltkontur**
Method and apparatus for calculating the roll gap contour
Procédé et dispositif pour calculer le profil de l'emprise entre les cylindres

(30) Priorität: 14.03.2001 AT 4002001
(43) Veröffentlichungstag der Anmeldung: 18.09.2002
(73) Patentinhaber: Voest-Alpine Industrieanlagenbau GmbH & Co., 4031 Linz (AT)
(72) Erfinder: Widder, Markus, 4020 Linz (AT)
(74) Vertreter: VA TECH Patente GmbH & Co

(56) Entgegenhaltungen:
- DE-A- 3 637 043
- DE-A- 3 829 441
- US-A- 5 873 277

## Beschreibung

Die vorliegende Erfindung betrifft ein Verfahren zur Berechnung der Walzspaltkontur in einem Walzgerüst, bestehend aus zwei Arbeitswalzen, sowie eine zugehörige Vorrichtung.

Die genaue Kenntnis der Walzspaltkontur in Walzstraßen ist Voraussetzung zur präzisen Steuerung bzw. Regelung von Bandprofil und Bandplanheit, zwei wesentliche Parameter der Qualität eines Walzproduktes. In Warmwalzwerken, bestehend aus Vorstraße, Fertigstraße bzw. Grobblechstraße, können sowohl Band- bzw. Blechprofil als auch Band- bzw. Blechplanheit kontrolliert werden, in Kaltwalzwerken ist die Bandplanheit die zu kontrollierende Größe.
In einer mehrgerüstigen Warmwalzstraße ist das korrekte Bandprofil in den ersten Walzgerüsten einzustellen, während die Bandplanheit des Walzprodukts im letzten Gerüst zu erzielen ist. Zunächst muss dazu das relative Walzspaltprofil in den ersten Walzgerüsten auf das relative Zielprofil des Bandes gesetzt werden, weiters ist das relative Walzspaltprofil im letzten Gerüst auf das relative Walzspaltprofil in den ersten Walzgerüsten abzustimmen. Um Bandplanheit des Bandes zwischen den Walzgerüsten zu gewährleisten (ruhiger Bandlauf), ist das relative Walzspaltprofil von Walzgerüst zu Walzgerüst konstant zu halten. Dies verdeutlicht, wie wichtig die Kenntnis der Walzspaltkontur für die Qualität des Walzproduktes ist.
Die bisher verfügbaren Methoden zur Ermittlung der Walzspaltkontur lassen sich grob in zwei Klassen unterteilen:

### 1. Offline-Berechnungen

Da diese offline, d.h. nicht während des eigentlichen Walzvorganges, durchgeführt werden, sind diese Methoden zeitunkritisch. Es werden hier typischerweise Finite-Element-Methoden eingesetzt, bei denen ein Walzgerüst und Walzmaterial mit Finite-Elemente modelliert wird und die Deformation der Walzen unter einer vorgegeben Belastung ermittelt wird. Ein solcher Berechnungsvorgang liefert sehr genaue Ergebnisse, benötigt jedoch einige Minuten bis einige Stunden, wodurch diese Methoden absolut ungeeignet für Echtzeit-Anwendungen, wie z.B. eine Regelung einer Walzstraße, sind. Darüber hinaus können damit natürlich keine dynamischen Einflüsse berücksichtigt werden, da die Lösung nur für die Berechnung mit den vorgegebenen Randbedingungen Gültigkeit hat.

### 2. Online-Berechnungen

Ziel dieser Methoden ist es, die Walzspaltkontur in Echtzeit zu berechnen. Da diese Berechnungen naturgemäß sehr zeitkritisch sind, können nur Näherungsverfahren angewandt werden. Dazu werden existierende Lösungen der Elastizitätstheorie, wie ein eingespannter Träger unter Volumenkraft, unter Querkraft bzw. Momentbelastung, oder die Deformation eines elastischen Halbraumes unter lokal wirkender Kraft, kombiniert, wodurch diese Methoden zwar sehr schnell arbeiten, aufgrund der Näherungsverfahren, durch die anhaftende Ungenauigkeit dieser Verfahren, jedoch nur eingeschränkt brauchbare bzw. sogar unbrauchbare Ergebnisse liefern.

Ein Verfahren zur Online-Berechnung der Walzspaltkontur geht z.B. aus der US 5,873,277 A hervor. Diesem Verfahren liegt aber ebenfalls eine Näherung zugrunde, indem die Walzen des Walzgerüsts für die Berechnung in mehrere Scheiben zerlegt werden und dazwischen interpoliert wird. Damit weist dieses Verfahren eine beschränkte Genauigkeit auf, da die Scheiben nicht beliebig dünn gemacht werden können, da ansonsten die Rechenzeit zu rasch ansteigt und sich das Verfahren folglich nicht mehr für eine Echtzeitanwendung eignen würde.

Ziel der vorliegenden Erfindung ist es deshalb, ein Verfahren und eine Vorrichtung zur Berechnung der Walzspaltkontur anzugeben, dass sehr genaue Ergebnisse liefert und trotzdem schnell genug für Echtzeit-Anwendungen ausgeführt werden kann.

Die Aufgabe wird erfindungsgemäß dadurch gelöst, dass die Walzspaltkontur online aus den Ergebnissen einer vorab durchgeführten Vorab-Berechnung der Walzspaltkontur und einer online durchgeführten Online-Berechnung der Walzspaltkontur zusammengesetzt wird. Diese Vorgangsweise ermöglicht es, die Vorteile einer Vorab-Berechnung, die hohe Genauigkeit, und einer Online-Berechnung, die große Geschwindigkeit, in einem Verfahren zu vereinen, wodurch es möglich wird, die Walzspaltkontur sehr schnell und mit hoher Genauigkeit zu berechnen. Dieses Verfahren ist deshalb einfach in eine Echtzeit-Anwendung, z.B. eine Regelung einer Walzstraße, einzubinden. Darüber hinaus kann durch die hohe Genauigkeit des Verfahrens die Qualität des Walzproduktes gesteigert werden, da vorgegebene Walzprofile sehr genau eingehalten werden können.

Besonders vorteilhaft ist es, wenn als Lösung der Vorab-Berechnung ein Deformationsvektorfeld, bzw. das radiale Deformationsfeld, einer Walze unter einer vorgegebenen Belastung berechnet wird. Die Lösung lässt sich dabei sehr einfach auffinden, wenn die Lösung als Fourierreihe dargestellt wird.

Ein sehr günstiges Verfahren ergibt sich, wenn die Lösung der Vorab-Berechnung mit einer Finite-Element Berechnung berechnet wird, da diese Berechnungen sehr genau sind und somit eine genaue Lösung des Problems ermittelt wird. Für die Erzielung einer bestimmten Genauigkeit ist es ausreichend, für die Lösung die ersten N_{T} Fouriermoden zu berechnen. Alternativ dazu kann die Lösung der Vorab-Berechnung als Summe einer Lösung einer Finite-Element Berechnung und einer Lösung einer semi-analytischen Berechnung berechnet wird. Die Lösung der semi-analytischen Berechnung kann einfach aufgefunden werden, wenn die Lösung für einen unendlich langen Zylinder berechnet wird. Für die Erzielung einer bestimmten Genauigkeit ist es hierbei vorteilhaft, mit der Finite-Elemente Berechnung die ersten N_{F} Fouriermoden der Lösung und mit der semi-analytischen Berechnung die N_{F}+1 bis N_{T} Fouriermoden der Lösung zu berechnen.

Wenn die Lösung für eine Walze mit normiertem Radius und/oder unter normierter Belastung berechnet wird, ergibt sich ein besonders vorteilhaftes Verfahren, da dann bestimmte Berechnungen nur ein einziges Mal durchgeführt werden müssen. In der Online-Berechnung können die normierten Lösungen dann sehr schnell durch eine geeignete Transformation an die realen Gegebenheiten angepasst werden, was die erforderliche Berechnungszeit verringert.

Besonders vorteilhaft werden die vorab ermittelten Lösungen dazu verwendet, online das Kontaktproblem zwischen Arbeitswalze und Walzmaterial und gegebenenfalls das Kontaktproblem zwischen weiteren sich berührenden Walzen zu berechnen. Zur Lösung wird also auf die Ergebnisse einer während des Walzenwechsels durchgeführten Vorab-Berechnung zurückgegriffen. Diese Ergebnisse müssen bei Bedarf nur mehr aus einem Speicher ausgelesen werden, was die Berechnung der Walzspaltkontur sehr beschleunigt und in Echtzeit-Anwendungen anwendbar macht.

Eine weitere Verbesserung des Verfahren ergibt sich durch eine geeigneten Transformation des zweidimensionalen Kontaktproblems auf ein eindimensionales Kontaktproblem, wobei mit der Lösung aus der Vorab-Berechnung die Walzspaltkontur online anhand des eindimensionalen Kontaktproblems zwischen sich berührenden Walzen und/oder zwischen der Arbeitswalze und dem Walzmaterial berechnet wird und die eindimensionale Lösung im Anschluss auf die zweidimensionale Lösung rücktransformiert wird.

Sehr vorteilhaft kann das nichtlineare Kontaktproblem durch Linearisierung iterativ gelöst werden.

Durch Anwendung des erfindungsgemäßen Verfahrens kann darüber hinaus beim Kalibrieren eines Walzgerüstes die Walzendeformationen einer Anzahl w Walzen des Walzgerüstes direkt aus den sich ergebenden w-1 gekoppelten Kontaktproblemen berechnet werden.

Um eine geforderte Banddicke zu erreichen, kann eine Korrektur zur Bandaustrittsdicke zumindest eines Walzgerüstes aus der Differenz der Walzendeformation beim Kalibrieren und beim herkömmlichen Walzvorgang in Echtzeit berechnet werden und die Bandaustrittsdicke in Echtzeit bei Bedarf durch Verändern von Stellgrößen korrigiert werden. Zusätzlich kann aus dem Vergleich der Berechnungen beim Kalibrieren und beim herkömmlichen Walzvorgang die gemessene Gerüstauffederungskennlinie im Arbeitspunkt korrigiert werden. Mit den verfahrensmäßig berechneten Banddicken kann eine einfache Kontrolle der Toleranzhaltigkeit durchgeführt werden. Da die Ergebnisse des Verfahrens sehr genau sind, kann die Qualität der Walzprodukte, durch verbesserte Toleranzhaltigkeit bzw. durch die Einhaltung engerer Toleranzen, verbessert werden, was sich in weiterer Folge natürlich auch wirtschaftlich positiv auswirkt.

Sehr vorteilhaft wird das erfindungsgemäße Verfahren in einer übergeordneten Regelung einer Walzstraße eingebunden, die die Walzspaltkontur, und gegebenfalls die Bandaustrittsdicke, in Echtzeit berechnet, mit einem vorgegebenen Wert vergleicht und außerhalb der vorgegebenen Toleranz liegende Abweichungen der Walzspaltkontur bzw. der Banddicke in Echtzeit durch Verändern von Stellgrößen korrigiert. Damit hat man die Möglichkeit, das Walzprofil angefangen vom ersten bis zum letzten Walzgerüst genau zu steuern. Die Einstellungen der einzelnen Walzgerüste können auf einander abgestimmt werden und so die Qualität des Walzproduktes weiter verbessert werden.

Ganz besonders vorteilhaft wird das Verfahren auf einem Computer in Form eines Computerprogramms implementiert, da dann das Verfahren sehr einfach und sehr flexibel an sich ändernde Verhältnisse angepasst, bzw. sehr einfach erweitert werden kann.

Das erfindungsgemäße Verfahren zur Berechnung der Walzspaltkontur wird anhand der Figuren 1 bis 3 und der folgenden Beschreibung beispielhaft und nicht einschränkend beschrieben. Dabei zeigt
Fig. 1 eine schematische Darstellung eines einzelnen Walzgerüstes,
Fig. 2 eine schematische Ansicht eines Walzensatzes während des Walzvorganges und
Fig. 3 eine graphische Darstellung der Ergebnisse einer Walzkonturberechnung.

Die folgenden Beschreibungen beziehen sich auf die Fig. 1 bis 3. Zuerst wird die Deformation einer einzelnen Walze unter einer radialen Druckbelastung *p*(*r*,ϕ,*z*) berechnet. Die zugrundeliegende Beziehung dazu, ist die sich aus der differentiellen Gleichgewichtsbedingung, ∂_{*j*}σ_{*ij*} *+ ρg*_{*i*} = 0, und dem verallgemeinerten Hook'schen Gesetz, mit *u*_{*ij*} = $\frac{{\text{∂}}_{\text{j}} {\text{u}}_{\text{i}} {\text{+∂}}_{\text{i}} {\text{u}}_{\text{j}}}{\text{2}}$, ergebende bekannte Lamé-Gleichung in der Form:$\frac{\text{E} \text{(1-} \text{v} \text{)}}{\text{(1+} \text{v} \text{)(1-2} \text{v} \text{)}} \text{grad div} \text{u -} \frac{\text{E}}{\text{2(1+} \text{v} \text{)}} \text{rot rot} \text{u + ρg = 0.}$

*r*,ϕ,*z* bezeichnen die Zylinderkoordinaten in Radial-, Winkel- und Achsenrichtung, **u** das Deformationsvektorfeld **u**(*r*,ϕ,*z*) mit Komponenten in Richtung *r*,ϕ,*z*, E den Elastizitätsmodul, ν die Querdehnungszahl, ρ die Dichte des Walzenmateriales, **g** die Gravitationsbeschleunigung, *σ*_{*ij*} den Spannungstensor und *u*_{*ij*} den Verformungstensor. Dieses gekoppelte System linearer partieller Differentialgleichungen ist unter Zuhilfenahme von geeigneten Randbedingungen,
σᵣᵣ = p(R_{w},ϕ,z)
σ_{rz} = 0 bzw. σ_{rϕ} = 0 im Ballenbereich, mit dem Radius R_{w} der Walze in Walzenmitte, bzw. σᵣᵣ = p(R_{L},ϕ,z)
σ_{rz} = 0 bzw. σ_{rϕ} = 0 im Bereich der Walzenlager, mit dem Zapfenradius R_{L} im Bereich des Walzenlagers,
zu lösen.

Im Fall einer konischen Lagerform sind σᵣᵣ, σ_{rz}, σ_{rϕ} durch σₙₙ, σₙₜ, σ_{nϕ} zu ersetzen, wobei σₙₙ, σₙₜ, σ_{nϕ} die Komponenten des Spannungstensors in transformierten Koordinaten sind, n bezeichnet die Normalenrichtung bzgl. des Lagerkonus, t ist die entsprechende Transversalrichtung.

Aufgrund der Linearität der Lamé-Gleichung lässt sich jede Lösung zu einer gegebenen Druckverteilung *p*(*R*,ϕ, *z)* als Superposition der Lösungen zu speziellen Druckverteilungen *p*_{*ij*}(*R*,ϕ,*z*) darstellen, mit i = 1,...,N_{z} und j = 1,...,N_{ϕ}:${\text{p}}_{\text{ij}} \text{(} \text{R} \text{,ϕ,} \text{z} \text{)=1 für -} \frac{{\text{L}}_{\text{B}}}{\text{2}} \text{+} \frac{{\text{L}}_{\text{B}}}{{\text{N}}_{\text{z}}} \text{(} \text{i} \text{-1)<} \text{z} \text{<-} \frac{{\text{L}}_{\text{B}}}{\text{2}} \text{+} \frac{{\text{L}}_{\text{B}}}{{\text{N}}_{\text{z}}} \text{i} \text{und} \frac{\text{2π}}{{\text{N}}_{\text{ϕ}}} \text{(} \text{j} \text{-1)-π<ϕ<} \frac{\text{2π}}{{\text{N}}_{\text{ϕ}}} \text{j} \text{-π}$${\text{p}}_{\text{ij}} \text{(} \text{R} \text{,ϕ,} \text{z} \text{)=0 sonst.}$

L_{B} bezeichnet hierbei die Ballenlänge der Walze. Wegen der Rotationssymmetrie genügt es allerdings, die Lösungen zu den Druckverteilungen *p*_{*i*}₀(*R*,ϕ,*z*), i = 1,...,N_{z}, zu bestimmen.

Jede Lösung L der Lamé-Gleichung kann in allgemein bekannter Form als Fourierreihe dargestellt werden. Zur Lösung wird der spezielle Ansatz *L* = *L*^{*FEM*} + *L*^{*ANL*} gewählt. *L*$\frac{\text{FEM}}{\text{n}}$(*r*,*z*) bezeichnet in Folge die n-te Fouriermode einer Lösung der Lamé-Gleichung, berechnet mit der Methode der Finite-Elemente im Fourierraum und *L*$\frac{\text{ANL}}{\text{n}}$(*r*,*z*) bezeichnet die n-te Fouriermode einer Lösung der Lamé-Gleichung, berechnet mit semi-analytischen Methoden für einen unendlich langen Zylinder. Die gesamte Lösung L wird also aus einer Finite-Elemente Lösung *L*^{*FEM*} und einer semi-analytischen Lösung *L*^{*ANL*} konstruiert. Die Randbedingung σᵣᵣ = p(R,ϕ,z) ist in analoger Weise durch die fouriertransformierte Form σ_{rr n} = pₙ(R,z) zu ersetzen.
Aufgrund der speziellen Eigenschaften der zylinderförmigen Walzengeometrie ist der Gravitationsbeitrag sowie die Lagerkraft nur in der ersten Fouriermode (n=1) zu berücksichtigen.

Es ist im Rahmen der Erfindung auch möglich, gänzlich auf semi-analytische Lösungen *L*^{*ANL*} zu verzichten und alle notwendigen Fouriermoden mit der Finite-Elemente-Berechnung zu ermitteln, d.h. *L* = *L*^{*FEM*}.

Die Lösungen *L*^{*FEM*} der Finite-Element Berechnung können mit den hinlänglich bekannten Methoden der Finiten-Elemente gefunden werden. Der beispielhafte Lösungsweg wird deshalb in Folge nur in groben Zügen skizziert. Die Lamé-Gleichung wird zuerst mit einer Testfunktion **v** multipliziert und anschließend über das Volumen V mit Oberfläche O aufintegriert. Mit der Darstellung eines Rotationskörpers K als Produkt von Rotationsfläche F und Winkelvariablen ϕ, K = F ⊗ ϕ, mit der Darstellung von F als Summe von Dreiecken F_{d}, und der Darstellung von u als Summe von geeigneten Testfunktionen *u*$\frac{\text{i}}{\text{k}}$ cos(*n*ϕ) bzw. *u*$\frac{\text{i}}{\text{k}}$ sin(*n*ϕ) mit Amplituden *c*$\frac{\text{i}}{\text{kn}}$ und Integration über die Winkelvariable ϕ gelangt man in jedem Fouriermode zu einem linearen Gleichungssystem zur Bestimmung der Amplituden *c*$\frac{\text{i}}{\text{kn}}$. Für jeden der N_{F} Fouriermoden sind also zu den N_{z} Druckverteilungen *p*_{*i*}₀(*R*,ϕ,*z*), i = 1,...,N_{z} die entsprechenden Amplituden zu berechnen. Daraus folgen im Besonderen N_{F} × N_{z} Lösungen für das radiale Deformationsfeld *u*$\frac{\text{FEM ,i}}{\text{rn}}$ cos(*n*ϕ), n = 0,...,N_{F}-1 , i = 1,...,N_{z}.

Zur Lösung des semi-analytischen Anteils der Gesamtlösung, wird der folgende Ansatz gewählt:
*u*$\frac{\text{ANL}}{\text{rn}}$ = *u*$\frac{\text{r}}{\text{n}}$(*r*,*z*)cos(*n*ϕ),
*u*$\frac{\text{ANL}}{\text{ϕ} \text{n}}$ = *u*$\frac{\text{ϕ}}{\text{n}}$(*r*,*z*)sin(*n*ϕ) und
*u*$\frac{\text{ANL}}{\text{zn}}$ = *u*$\frac{\text{z}}{\text{n}}$(*r*,*z*)cos(*n*ϕ).

Die Funktionen *u*$\frac{\text{r}}{\text{n}}$(*r*,*z*), *u*$\frac{\text{ϕ}}{\text{n}}$(*r*,*z*) und *u*$\frac{\text{z}}{\text{n}}$(*r*,*z*) werden selbst wieder als Fourierintegrale bzgl. z dargestellt. Dies führt nach Einsetzen in die Lamé-Gleichung auf drei linear unabhängige Sätze von Lösungen für den semi-analytischen Anteil. Die Randbedingung σ_{rr n} = pₙ(R,z) wird, wie aus den obigen Ausführungen bereits bekannt, ebenfalls als Fourierintegral dargestellt.
Durch Linearkombination der drei sich ergebenden Lösungssätze können diese Randbedingungen erfüllt werden. Numerische Integration der so berechneten Lösungen bzgl. k liefert dann die Lösung *L*$\frac{\text{ANL}}{\text{n}}$ des Randwertproblems für die n-te Fouriermode.

Zu beachten ist hier besonders, dass die Lösung für eine auf Radius *R* = 1 normierte Walze ermittelt werden kann. Multiplikation des so berechneten Deformationsvektorfeldes mit dem aktuellen Walzenradius liefert dann das aktuelle Deformationsvektorfeld. Es werden dabei im Besonderen die speziellen Randbedingungen${\text{p}}_{\text{n}} \text{(1,} \text{z} \text{)=1 für -} {\text{c}}_{\text{0}} \text{<} \text{z} \text{<} {\text{c}}_{\text{0}}$ und${\text{p}}_{\text{n}} \text{(1,} \text{z} \text{)=0 sonst}$ gewählt. D.h., dass die Lösung *L*^{*ANL*} für eine normierte Walze mit Breite 2c₀ und Radius *R* = 1 ermittelt wird. Der Wert für c₀ kann dabei beliebig gewählt werden. Um aus diesen normierten Lösungen *L*$\frac{\text{ANL}}{{\text{c}}_{\text{0}}}$ die Lösung *L*$\frac{\text{ANL}}{\text{c}}$ für die tatsächlichen Abmessungen der Walze zu erhalten, kann eine geeignete mathematische Transformation verwendet werden. Für die Gesamtlösung im realen Raum (=Summe aller Fouriermoden) existiert eine analoge Vorschrift bzgl. der Variablen ϕ. Damit kann aus einer einmal berechneten normierten Lösung *L*$\frac{\text{ANL}}{{\text{c}}_{\text{0}} {\text{ϕ}}_{\text{0}}}$, definiert über${\text{p}}_{\text{n}} \text{(1,ϕ,} \text{z} \text{)=1 für -} {\text{c}}_{\text{0}} \text{<} \text{z} \text{<} {\text{c}}_{\text{0}} {\text{, -ϕ}}_{\text{0}} {\text{<ϕ<ϕ}}_{\text{0}}$ und${\text{p}}_{\text{n}} \text{(1,ϕ,} \text{z} \text{)=0 sonst,}$ und einer geeigneten Transformation jede beliebige Lösung *L*$\frac{\text{ANL}}{\text{c} \text{ϕ}}$ abgeleitet werden.
Es wird also einmalig die normierte Lösung *L*$\frac{\text{ANL}}{{\text{c}}_{\text{0}} {\text{ϕ}}_{\text{0}}}$ berechnet und erst bei Bedarf die Transformation der Lösungen auf die tatsächliche Geometrie durchgeführt.
Es ist natürlich auch möglich, direkt für die jeweilige Geometrie der Walze diese Lösungen *L*$\frac{\text{ANL}}{\text{c} \text{ϕ}}$ zu bestimmen. Die Berechnung dieser Lösungen *L*$\frac{\text{ANL}}{\text{c} \text{ϕ}}$ beansprucht jedoch sehr viel Rechenzeit, weshalb es günstiger ist, die Berechnungen nur einmal durchzuführen und dann bei Bedarf lediglich die Transformationen durchzuführen.

Auf diese Weise wird die Lösung L der Lamé-Gleichung ermittelt, wodurch der Deformationszustand einer einzelnen Walze, hervorgerufen durch eine radiale Druckbelastung *p*(*r*, *ϕ*,*z*) bekannt ist. Während des Walzbetriebes ergibt sich jedoch im Walzgerüst 1, wie in Fig. 1 bzw. Fig. 2 dargestellt, eine Berührung zwischen der Arbeitswalze A und dem Walzmaterial M und zwischen der Arbeitswalze A und einer Stützwalze S. Bei mehrstöckigen Walzgerüsten können sich auch noch zwei oder mehrere Stützwalzen berühren, wodurch sich ein mehrfaches Kontaktproblem ergibt, das gelöst werden muss, um die aktuelle Walzspaltkontur zu erhalten. Es wird im Folgenden beispielhaft der obere Walzensatz hergenommen und die Lösung des Kontaktproblems anhand dieses Walzensatzes beschrieben. Dieser Lösungsweg ist dann natürlich auch für den unteren und alle anderen Walzensätze, auch für solche, wo nur Arbeitswalzen A vorhanden sind, äquivalent anzuwenden.

Während des Walzvorgangs, Fig. 2, ergibt sich für den oberen Walzensatz folgende Situation: Die Arbeitswalze A ist an der Unterseite des Ballens über die Bandbreite B in Kontakt mit dem Walzmaterial M und an der Oberseite in Kontakt mit der Stützwalze S. In den Lagern der Arbeitswalze wirken Biegekräfte F_{B}. Die Position der Arbeitswalze A kann quer zur Walzrichtung eine Verschiebung d_{A} aufweisen. Die Position des Walzmaterials M kann ebenfalls quer zur Walzrichtung verschoben sein, Verschiebung d_{M}. Zwischen Walzmaterial M und Arbeitswalze A wirkt die Walzkraft F_{W}.
Die Stützwalze S ist an ihrer Unterseite in Kontakt mit der Arbeitswalze A. In den Lagern der Stützwalze S wirken die Ständerkräfte F_{S}.
Sowohl Arbeits- A als auch Stützwalze S weisen einen Schliff auf (s_{A},s_{S}), beide Walzen sind thermisch gedehnt (t_{A},t_{S}) und ihre Kontur ist durch Verschleiß verändert (v_{A},v_{S}). Diese Einflüsse sind als bekannt anzusehen und können entweder direkt aus Messungen bestimmt werden, oder stammen wiederum aus geeigneten Modellrechnungen.
Die Kontaktfläche K_{AM} zwischen Arbeitswalze A und Walzmaterial M, bezogen auf das Koordinatensystem der Arbeitswalze A, wird folgendermaßen beschrieben:

Der Kontaktwinkel Φₖ ergibt sich aus der bzgl. z maximalen Kontaktlänge Lₖ, dividiert durch den Radius der Arbeitswalze A. Die Kontaktfläche K_{AM} wird zerlegt in rechteckige Intervalle${\text{R}}_{\text{ij}}^{\text{AM}} \text{mit} \text{i} \text{= 1,...,} {\text{N}}_{\text{z}}^{\text{AM}} \text{und} \text{j} \text{= 1,...,} {\text{N}}_{\text{ϕ}}^{\text{AM}} \text{.}$

Die Kontaktfläche K_{AS} zwischen Arbeitswalze A und Stützwalze S, bezogen auf das Koordinatensystem der Arbeitswalze A, wird analog folgendermaßen beschrieben:

Φ_{S} ist dabei wieder der bzgl. z maximale auftretende Kontaktwinkel und L_{BA} bzw. L_{BS} sind die Ballenlängen von Arbeits- A und Stützwalze S. Die Kontaktfläche K_{AS} wird wiederum zerlegt in rechteckige Intervalle${\text{R}}_{\text{ij}}^{\text{AS}} \text{mit} \text{i} \text{= 1,...,} {\text{N}}_{\text{z}}^{\text{AS}} \text{und} \text{j} \text{= 1,...,} {\text{N}}_{\text{ϕ}}^{\text{AS}} \text{.}$

Zu einer normierten radialen Druckverteilung *P*$\frac{\text{AM}}{\text{ij}}$ auf die Kontaktfläche K_{AM} in der Form${\text{P}}_{\text{ij}}^{\text{AM}} \text{= 1 für (ϕ,} \text{z} \text{)∈} {\text{R}}_{\text{ij}}^{\text{AM}} \text{,}$${\text{P}}_{\text{ij}}^{\text{AM}} \text{= 0 sonst}$ und mit *i* = 1,...,N$\frac{\text{AM}}{\text{z}}$ und *j* = 1,..., *N*$\frac{\text{AM}}{\text{ϕ}}$, ergibt sich mit den oben beschriebenen Methoden das radiale Deformationsfeld auf der Arbeitswalzenunterseite${\text{u}}_{\text{ij,kl}}^{\text{AM}} \text{mit} \text{k} \text{= 1,...,} {\text{N}}_{\text{z}}^{\text{AM}} \text{und} \text{l} \text{= 1,...,} {\text{N}}_{\text{ϕ}}^{\text{AM}} \text{,}$ sowie das radiale Deformationsfeld auf der Arbeitswalzenoberseite${\text{o}}_{\text{ij,kl}}^{\text{AM}} \text{mit} \text{k} \text{= 1,...,} {\text{N}}_{\text{z}}^{\text{AS}} \text{und} \text{l} \text{= 1,...,} {\text{N}}_{\text{ϕ}}^{\text{AS}} \text{.}$

Die Indizes i und j beschreiben folglich den Angriffspunkt des Druckes p und die Indizes k und I beschreiben den Ort wo die Deformation auftritt. Analog dazu ergibt sich zu einer normierten radialen Druckverteilung *Q*$\frac{\text{AS}}{\text{ij}}$ auf die Kontaktfläche K_{AS} in der Form${\text{Q}}_{\text{ij}}^{\text{AS}} \text{= 1 für (ϕ,} \text{z} \text{)∈} {\text{R}}_{\text{ij}}^{\text{AS}} \text{,}$${\text{Q}}_{\text{ij}}^{\text{AS}} \text{= 0 sonst}$ und mit *i* = 1,...,*N*$\frac{\text{AS}}{\text{z}}$ und *j* = 1,...,*N*$\frac{\text{AS}}{\text{ϕ}}$, das radiale Deformationsfeld auf der Arbeitswalzenunterseite${\text{u}}_{\text{ij,kl}}^{\text{AS}} \text{mit} \text{k} \text{= 1,...,} {\text{N}}_{\text{z}}^{\text{AM}} \text{und} \text{l} \text{= 1,...,} {\text{N}}_{\text{ϕ}}^{\text{AM}} \text{,}$ sowie das radiale Deformationsfeld auf der Arbeitswalzenoberseite${\text{o}}_{\text{ij,kl}}^{\text{AS}} \text{mit} \text{k} \text{= 1,...,} {\text{N}}_{\text{z}}^{\text{AS}} \text{und} \text{l} \text{= 1,...,} {\text{N}}_{\text{ϕ}}^{\text{AS}} \text{,}$ sowie das radiale Deformationsfeld auf der Stützwalzenunterseite${\text{s}}_{\text{ij,kl}}^{\text{AS}} \text{mit} \text{k} \text{= 1,...,} {\text{N}}_{\text{z}}^{\text{AS}} \text{und} \text{l} \text{= 1,...,} {\text{N}}_{\text{ϕ}}^{\text{AS}} \text{.}$

Bei gegebenen tatsächlichen Druckverteilungen *p*$\frac{\text{AM}}{\text{ij}}$ auf K_{AM} und *q*$\frac{\text{AS}}{\text{ij}}$ auf K_{AS} ergibt sich für die Gesamtdeformation an der Arbeitswalzenunterseite somit die Beziehung an der Arbeitswalzenoberseite die Beziehung und an der Stützwalzenunterseite die Beziehung

Dabei bezeichnen *s*$\frac{\text{u}}{\text{AK}}$, *t*$\frac{\text{u}}{\text{AK}}$, ν$\frac{\text{u}}{\text{AK}}$ den Arbeitswalzenschliff, -dehnung und -verschleiß bezogen auf die Diskretisierung zwischen Arbeitswalze A und Walzmaterial M, d.h. *k* = 1,...,*N*$\frac{\text{AM}}{\text{z}}$, *s*$\frac{\text{o}}{\text{AK}}$,*t*$\frac{\text{o}}{\text{AK}}$,ν$\frac{\text{o}}{\text{AK}}$ den Arbeitswalzenschliff, -dehnung und -verschleiß bezogen auf die Diskretisierung zwischen Arbeitswalze A und Stützwalze S, d.h. *k* = 1,...,*N*$\frac{\text{AS}}{\text{z}}$ und *s*_{*SK*}*,t*_{*SK*}*,ν*_{*SK*} den Stützwalzenschliff, -dehnung und -verschleiß bezogen auf die Diskretisierung zwischen Arbeitswalze A und Stützwalze S, d.h. *k* = 1,...,*N*$\frac{\text{AS}}{\text{z}}$. x₀ und x₁ beschreiben eine zusätzliche vertikale Verschiebung bzw. Verkippung der Arbeitswalze A. Die Gesamtdeformation an der Arbeitswalzenunterseite *u*_{*kl*} entspricht dabei genau der gesuchten Walzspaltkontur, d.h. die Bestimmung der Walzspaltkontur ist gleichzusetzen mit der Berechnung von *u*_{*kl*}. Dazu wird das Kontaktproblem wie folgt formuliert:${\text{o}}_{\text{kl}} \text{+} {\text{s}}_{\text{kl}} \text{≤} {\text{r}}_{\text{k}} \text{mit} \text{k} \text{= 1,...,} {\text{N}}_{\text{z}}^{\text{AS}} \text{und} \text{l} \text{= 1,...,} {\text{N}}_{\text{ϕ}}^{\text{AS}}$ und${\text{q}}_{\text{ij}}^{\text{AS}} \text{≥ 0 mit} \text{i} \text{= 1,...,} {\text{N}}_{\text{z}}^{\text{AS}} \text{und} \text{j} \text{= 1,...,} {\text{N}}_{\text{ϕ}}^{\text{AS}} \text{.}$

rₖ ist dabei der nichtdeformierte" Abstand zwischen Arbeits- A und Stützwalze S. Zusätzlich müssen Gesamtkraft und Gesamtmoment verschwinden, was zwei weitere Gleichungen zur Bestimmung von x₀ und x₁ liefert.
Aus dem oben formulierten Kontaktproblem wird jetzt *q*$\frac{\text{AS}}{\text{ij}}$, x₀ und x₁ ermittelt. Zu beachten ist dabei auch, dass wenn die Druckverteilung *p*$\frac{\text{AM}}{\text{ij}}$ zwischen Arbeitswalze A und Walzmaterial M als bekannt angenommen werden kann, *q*$\frac{\text{AS}}{\text{ij}}$, x₀ und x₁ direkt berechnet werden können. Ist die Druckverteilung *p*$\frac{\text{AM}}{\text{ij}}$ nicht bekannt, müssen p$\frac{\text{AM}}{\text{ij}}$, q$\frac{\text{AS}}{\text{ij}}$, x₀ und x₁ iterativ berechnet werden.
Mit den somit bestimmten *q*$\frac{\text{AS}}{\text{ij}}$, x₀ und x₁ bzw. *p*$\frac{\text{AM}}{\text{ij}}$ kann nun die Walzspaltkontur, d.h. *u*_{*kl*}, berechnet werden.

Das oben in Form von zwei Ungleichungen formulierte Kontaktproblem ist jedoch nichtlinear, weshalb die Lösung auf iterativen Wege erfolgt. Der Ausgangspunkt für die iterative Lösung kann beispielsweise ein liniearisiertes Gleichungssystem der Form sein. Die Matrix **M** wird dabei durch die Komponenten *o*^{*AS*}_{*ij,kl*} und *s*^{*AS*}_{*ij,kl*} der Beziehungen für *o*_{*kl*} und *s*_{*kl*} gebildet. Der Vektor **b** enthält dann folglich alle anderen Komponenten der Beziehungen für *o*_{*kl*} und *s*_{*kl*}.
Eine deutliche Verminderung der Rechenzeit kann durch Reduktion des zweidimensionalen Kontaktproblems auf ein eindimensionales, mittels einer geeigneten mathematischen Transformation, erzielt werden. Das Kontaktproblem ist dabei nur entlang einer Linie ϕ=konst. zu lösen und im Anschluss auf das zweidimensionale Problem umzurechnen.

Das obige Verfahren kann jedoch nicht nur zur Berechnung der Walzspaltkontur während des Walzvorganges herangezogen werden, sondern es können auch die Walzendeformationen beim Kalibrieren des Walzgerüstes 1 berechnet werden. Für Walzgerüste mit einer Anzahl w Walzen ergeben sich dabei w-1 Kontaktprobleme, die gelöst werden müssen. Beim Kalibrieren eines zweistöckigen Walzgerüstes 1, wie in Fig. 1 und 2 gezeigt, sind im Gegensatz zum Walzvorgang die beiden Arbeitswalzen A in direkter Berührung. Daher sind drei gekoppelte Kontaktprobleme zu lösen:
*o*$\frac{\text{o}}{\text{kl}}$ + *s*$\frac{\text{o}}{\text{kl}}$ ≤ *r*$\frac{\text{o}}{\text{k}}$ *q*$\frac{\text{o}}{\text{ij}}$ ≥ 0 Kopplung des oberen Walzensatzes,
*u*$\frac{\text{o}}{\text{kl}}$ + *o*$\frac{\text{u}}{\text{kl}}$ ≤ *r*$\frac{\text{m}}{\text{k}}$ *q*$\frac{\text{m}}{\text{ij}}$ ≥ 0 Kopplung der beiden Arbeitswalzen und
*u*$\frac{\text{u}}{\text{kl}}$ + *s*$\frac{\text{u}}{\text{kl}}$ ≤ *r*$\frac{\text{u}}{\text{k}}$ *q*$\frac{\text{u}}{\text{ij}}$ ≥ 0 Kopplung des unteren Walzensatzes.

Zusätzlich müssen für beide Walzensätze separat und für das gesamte System jeweils Gesamtkraft und Gesamtmoment verschwinden, was die Variablen *x*$\frac{\text{o}}{\text{0}}$,*x*$\frac{\text{o}}{\text{1}}$,*x*$\frac{\text{m}}{\text{0}}$,*x*$\frac{\text{m}}{\text{1}}$,*x*$\frac{\text{u}}{\text{0}}$,*x*$\frac{\text{u}}{\text{1}}$ festlegt. Der Lösungsalgorithmus ist in weiterer Folge analog zu oben.

Bei einer beispielhaften, praktischen Anwendung des erfindungsgemäßen Verfahrens in Warmwalzwerken wird zuerst einmalig die Offline-Berechnung durchgeführt. Dabei wird die normierte semi-analytische Lösung *L*$\frac{\text{ANL}}{{\text{c}}_{\text{0}} {\text{ϕ}}_{\text{0}}}$ einmal berechnet (Rechenzeit ungefähr 20min;
Anm.: alle Angaben zur Rechenzeit sind beispielhaft und beziehen sich in Folge auf einen PC mit 350MHz Taktfrequenz). Weiters werden, beispielsweise bei jedem Walzenwechsel, als Vorab-Berechnung vorab die Fourier-Finite-Elemente-Lösungen und daraus die radialen Deformationsfelder ermittelt (Rechenzeit ungefähr 40 sec pro Walze).
Im Betrieb werden danach bei Bedarf die Online-Berechnungen durchgeführt. Während der nach dem Walzenwechsel notwendigen Kalibrierung der Walzgerüste 1 wird die dabei auftretende Deformation der Walzen berechnet (Rechenzeit ungefähr 1sec pro Walzgerüst). Alle diese Berechnungen müssen nur einmal durchgeführt werden. Während des eigentlichen Walzvorganges wird dann bei Bedarf die aktuelle Walzspaltkontur, sowie jene Korrektur zur Bandaustrittsdicke, die aus der Differenz der Walzendeformation beim Kalibrieren und beim normalen Walzvorgang resultiert, berechnet. Zur präzisen Regelung der Bandaustrittsdicke über die Bandlänge wird außerdem die genaue Steigung der Gerüstauffederungskennlinie (= Änderung der Gerüstauffederung / Änderung der Ständerkraft) im Arbeitspunkt benötigt. Diese folgt aus der gemessenen Kennlinie, korrigiert um die berechnete Differenz der Steigungen beim Kalibrieren und beim normalen Walzvorgang. (Rechenzeit ungefähr 0.05sec pro Walzensatz).
Alle rechenzeitintensiveren Berechnungen werden somit vorab bzw. offline durchgeführt. Die eigentliche Online-Berechnung beansprucht nur sehr wenig Rechenzeit, ohne jedoch an Genauigkeit einzubüßen, weshalb diese in Echtzeit durchgeführt werden kann. Dieses Verfahren wird folglich in ein übergeordnetes Steuerungs- und Regelkonzept für die Walzstraße eingebettet. Während des Walzvorgang kann für jedes einzelne Walzgerüst 1 jederzeit die Walzspaltkontur berechnet werden und mit vorgegebenen Werten verglichen werden. Die Regelung kann bei Feststellen von Abweichungen durch Einflussnahme auf gewisse Stellgrößen, wie beispielsweise die Biegekraft, die Walzenanstellung oder die Arbeitswalzenverschiebung, die notwendigen Korrekturen vornehmen.

In Fig. 3 sind beispielhaft die Ergebnisse einer solchen Walzspaltkonturberechnung graphisch dargestellt. Im oberen Bild berühren sich die Stützwalzenunterseite und die Arbeitswalzenoberseite während des Walzvorganges. Die daraus resultierende Druckverteilung q^{AS} ist in der mittleren Abbildung dargestellt. Man erkennt, dass an der Walze nur dort eine Druckbelastung auftritt, wo sich die beiden Walzen berühren, womit die Randbedingungen erfüllt sind. In der unteren Abbildung ist die berechnete Walzspaltkontur uₖₗ dargestellt. Die kubische Form der Walzspaltkontur uₖₗ ergibt sich dabei aus dem angewendeten kubischen Arbeitswalzenschliff.

## Patentansprüche

1. Verfahren zur Berechnung der Walzspaltkontur in einem Walzgerüst, bestehend aus zwei Arbeitswalzen (A), **dadurch gekennzeichnet, dass** die Walzspaltkontur online aus den Ergebnissen einer vorab durchgeführten Vorab-Berechnung der Walzspaltkontur und einer online durchgeführten Online-Berechnung der Walzspaltkontur zusammengesetzt wird.

2. Verfahren nach Anspruch 1, **dadurch gekennzeichnet, dass** als Lösung L der Vorab-Berechnung ein Deformationsvektorfeld **u**(*r*,ϕ,*z*), bzw. das radiale Deformationsfeld *u*_{*r*}, einer Walze unter einer vorgegebenen Belastung berechnet wird.

3. Verfahren nach Anspruch 2, **dadurch gekennzeichnet, dass** die Lösung L als Fourierreihe dargestellt wird.

4. Verfahren nach Anspruch 3, **dadurch gekennzeichnet, dass** die Lösung L der Vorab-Berechnung mit einer Finite-Element Berechnung L^{FEM} berechnet wird.

5. Verfahren nach Anspruch 4, **dadurch gekennzeichnet, dass** für die Lösung L die ersten N_{T} Fouriermoden berechnet werden.

6. Verfahren nach Anspruch 3, **dadurch gekennzeichnet, dass** die Lösung L der Vorab-Berechnung als Summe einer Lösung einer Finite-Element Berechnung L^{FEM} und einer Lösung einer semi-analytischen Berechnung L^{ANL} berechnet wird.

7. Verfahren nach Anspruch 6, **dadurch gekennzeichnet, dass** die Lösung der semi-analytischen Berechnung L^{ANL} als Lösung für einen unendlich langen Zylinder berechnet wird.

8. Verfahren nach Anspruch 6 oder 7, **dadurch gekennzeichnet, dass** mit der Finite-Element Berechnung die ersten N_{F} Fouriermoden der Lösung L und mit der semi-analytischen Berechnung die N_{F}+1 bis N_{T} Fouriermoden der Lösung L berechnet werden.

9. Verfahren nach einem der Ansprüche 1 bis 8, **dadurch gekennzeichnet, dass** das die Lösung L für eine Walze mit normierten Radius und/oder unter normierter Belastung berechnet wird.

10. Verfahren nach Anspruch 9, **dadurch gekennzeichnet, dass** in der Online-Berechnung und/oder der Vorab-Berechnung die normierten Lösungen durch eine geeignete Transformation an die realen Gegebenheiten angepasst werden.

11. Verfahren nach einem der Ansprüche 1 bis 10, **dadurch gekennzeichnet, dass** als Online-Lösung die Walzspaltkontur mit der Lösung aus der Vorab-Berechnung online aus dem Kontaktproblem zumindest zwischen der Arbeitswalze (A) und dem Walzmaterial (M) und gegebenenfalls zwischen weiteren sich berührenden Walzen berechnet wird.

12. Verfahren nach einem der Ansprüche 1 bis 11, **dadurch gekennzeichnet, dass** das zweidimensionale Kontaktproblem mit einer geeigneten Transformation auf ein eindimensionales Kontaktproblem reduziert wird, die Walzspaltkontur mit der Lösung aus der Vorab-Berechnung online anhand des eindimensionalen Kontaktproblems zwischen sich berührenden Walzen und/oder zwischen der Arbeitswalze (A) und dem Walzmaterial (M) berechnet wird und die eindimensionale Lösung im Anschluss auf die zweidimensionale Lösung rücktransformiert wird.

13. Verfahren nach Anspruch 11 oder 12, **dadurch gekennzeichnet, dass** das nichtlineare Kontaktproblem iterativ gelöst wird.

14. Verfahren nach Anspruch 11 oder 12, **dadurch gekennzeichnet, dass** das nichtlineare Kontaktproblem durch Linearisierung in ein lineares Gleichungssystem umgewandelt wird und iterativ gelöst wird.

15. Verfahren nach einem der Ansprüche 11 bis 14, **dadurch gekennzeichnet, dass** beim Kalibrieren eines Walzgerüstes (1) die Walzendeformationen einer Anzahl w Walzen des Walzgerüstes (1) aus den sich ergebenden w-1 gekoppelten Kontaktproblemen berechnet werden.

16. Verfahren nach Anspruch 15, **dadurch gekennzeichnet, dass** eine Korrektur zur Bandaustrittsdicke zumindest eines Walzgerüstes (1) aus der Differenz der Walzendeformation beim Kalibrieren und/oder beim herkömmlichen Walzvorgang in Echtzeit berechnet wird und die Bandaustrittsdicke in Echtzeit bei Bedarf durch Verändern von Stellgrößen, wie beispielsweise die Walzenanstellung, korrigiert wird.

17. Verfahren nach Anspruch 15 oder 16, **dadurch gekennzeichnet, dass** aus dem Vergleich der Berechnungen beim Kalibrieren und beim herkömmlichen Walzvorgang die gemessene Gerüstauffederungskennlinie im Arbeitspunkt korrigiert wird.

18. Verfahren zur Regelung einer Walzstraße mit zumindest einem Walzgerüst, bei dem die Walzspaltkontur eines Walzgerüstes (1) in Echtzeit berechnet wird, mit einem vorgegebenen Wert verglichen wird und außerhalb der vorgegebenen Toleranz liegende Abweichungen der Walzspaltkontur in Echtzeit durch Verändern von Stellgrößen, wie beispielsweise der Biegekraft und/oder der Arbeitswalzenverschiebung, korrigiert werden **dadurch gekennzeichnet, dass** die Walzspaltkontur nach einem der Ansprüche 1 bis 17 berechnet wird.

19. Verfahren nach Anspruch 18, **dadurch gekennzeichnet, dass** die Bandaustrittsdicke eines Walzgerüstes (1) in Echtzeit berechnet wird und die Bandaustrittsdicke in Echtzeit durch Verändern von Stellgrößen, wie beispielsweise die Walzenanstellung, korrigiert wird.

20. Verfahren nach Anspruch 18 oder 19, **dadurch gekennzeichnet, dass** aus dem Vergleich der Berechnungen beim Kalibrieren und beim herkömmlichen Walzvorgang die gemessene Gerüstauffederungskennlinie im Arbeitspunkt korrigiert wird.

21. Vorrichtung zur Berechnung der Walzspaltkontur in einem Walzgerüst, bestehend aus zwei Arbeitswalzen und einer Berechnungseinheit, **dadurch gekennzeichnet, dass** die Walzspaltkontur in der Berechnungseinheit online aus den Ergebnissen einer vorab durchgeführten Vorab-Berechnung der Walzspaltkontur und einer online durchgeführten Online-Berechnung der Walzspaltkontur berechenbar ist.

22. Vorrichtung nach Anspruch 21, **dadurch gekennzeichnet, dass** Eingangsgrößen für die Berechnung der Walzspaltkontur, wie beispielsweise, Walzenschliff, Walzenverschleiß, Walzenverschiebungen, Kräfte, etc., messbar und/oder aus geeigneten Modellen berechenbar sind und in der Berechnungseinheit verarbeitbar sind.

23. Vorrichtung nach Anspruch 21 oder 22, **dadurch gekennzeichnet, dass** die Walzendeformation beim Kalibrieren eines Walzgerüstes und/oder während des Walzvorganges in der Berechnungseinheit in Echtzeit berechenbar ist und die Bandaustrittsdicke in Echtzeit bei Bedarf durch Verändern von Stellgrößen, wie beispielsweise die Walzenanstellung, korrigierbar ist.

24. Vorrichtung nach einem der Ansprüche 21 bis 23, **dadurch gekennzeichnet, dass** die gemessene Gerüstauffederungskennlinie im Arbeitspunkt durch einen Vergleich der Berechnungen beim Kalibrieren und beim herkömmlichen Walzvorgang korrigierbar ist.

25. Vorrichtung nach einem der Ansprüche 21 bis 24, **dadurch gekennzeichnet, dass** die Berechnungseinheit ein Computer ist.

26. Vorrichtung nach Anspruch 25, **dadurch gekennzeichnet, dass** die Berechnung der Walzspaltkontur und/oder Walzendeformation als Computerprogramm am Computer implementiert ist.

## Claims

1. Method for calculating the roll gap contour in a roll stand, consisting of two working rolls (A), **characterised in that** the roll gap contour is composed online from the results of a prior calculation of the roll gap contour carried out beforehand, and an online calculation of the roll gap contour carried out online.

2. Method according to Claim 1, **characterised in that** a deformation vector field **u**(*r*,ϕ,*z*), or the radial deformation field **u**ᵣ, of a roll under a predetermined load is calculated as the solution L of the prior calculation.

3. Method according to Claim 2, **characterised in that** the solution L is represented as a Fourier series.

4. Method according to Claim 3, **characterised in that** the solution L of the prior calculation is calculated by a finite-element calculation L^{FEM}.

5. Method according to Claim 4, **characterised in that** the first N_{T} Fourier modes are calculated for the solution L.

6. Method according to Claim 3, **characterised in that** the solution L of the prior calculation is calculated as the sum of a solution of a finite-element calculation L^{FEM} and a solution of a semi-analytical calculation L^{ANL}.

7. Method according to Claim 6, **characterised in that** the solution of the semi-analytical calculation L^{ANL} is calculated as a solution for an infinitely long cylinder.

8. Method according to Claim 6 or 7, **characterised in that** the first N_{F} Fourier modes of the solution L are calculated by the finite-element calculation, and the N_{F+1} to N_{T} Fourier modes of the solution L are calculated by the semi-analytical calculation.

9. Method according to one of Claims 1 to 8, **characterised in that** the solution L is calculated for a roll with a normalised radius and/or under a normalised load.

10. Method according to Claim 9, **characterised in that** the normalised solutions are matched to the real situation by a suitable transformation in the online calculation and/or the prior calculation.

11. Method according to one of Claims 1 to 10, **characterised in that** the roll gap contour is calculated online as the online solution with the solution from the prior calculation, from the contact problem at least between the working rolls (A) and the material (M) to be rolled and optionally between other rolls which touch.

12. Method according to one of Claims 1 to 11, **characterised in that** the two-dimensional contact problem is reduced to a one-dimensional contact problem by a suitable transformation, the roll gap contour is calculated online with the solution from the prior calculation with the aid of the one-dimensional contact problem between rolls which touch and/or between the working rolls (A) and the material (M) to be rolled, and the one-dimensional solution is subsequently transformed back to the two-dimensional solution.

13. Method according to Claim 11 or 12, **characterised in that** the nonlinear contact problem is solved iteratively.

14. Method according to Claim 11 or 12, **characterised in that** the nonlinear contact problem is converted into a linear equation system by linearisation and solved iteratively.

15. Method according to one of Claims 11 to 14, **characterised in that** the roll deformations of a number w of rolls of the roll stand (1) are calculated from the resulting w - 1 coupled contact problems when calibrating a roll stand (1).

16. Method according to Claim 15, **characterised in that** a correction for the strip exit thickness of at least one roll stand (1) is calculated in real-time from the difference in roll deformation during the calibration and/or during the normal rolling process, and the strip exit thickness is corrected in real-time if required by varying setpoint quantities, for example the roll application setting.

17. Method according to Claim 15 or 16, **characterised in that** the measured characteristic stand springing curve is corrected at the working point from comparison of the calculations during the calibration and during the normal rolling process.

18. Method for the regulation of a rolling train with at least one roll stand, in which the roll gap contour of a roll stand (1) is calculated in real-time, compared with a predetermined value, and deviations of the roll gap contour lying outside the predetermined tolerance are corrected in real-time by varying setpoint quantities, for example the bending force and/or the working roll displacement, **characterised in that** the roll gap contour is calculated according to one of Claims 1 to 17.

19. Method according to Claim 18, **characterised in that** the strip exit thickness of a roll stand (1) is calculated in real-time and the strip exit thickness is corrected in real-time by varying setpoint quantities, for example the roll application setting.

20. Method according to Claim 18 or 19, **characterised in that** the measured characteristic stand springing curve can be corrected at the working point from comparison of the calculations during the calibration and during the normal rolling process.

21. Device for calculating the roll gap contour in a roll stand, consisting of two working rolls and a calculation unit, **characterised in that** the roll gap contour can be calculated online in the calculation unit from the results of a prior calculation of the roll gap contour carried out beforehand, and an online calculation of the roll gap contour carried out online.

22. Device according to Claim 21, **characterised in that** input quantities for the calculation of the roll gap contour, for example roll curvature, roll wear, roll displacements, forces, etc., can be measured and/or calculated from suitable models, and can be processed in the calculation unit.

23. Device according to Claim 21 or 22, **characterised in that** the roll deformation can be calculated in real-time in the calculation unit during the calibration of a roll stand and/or during the rolling process, and the strip exit thickness can be corrected in real-time if required by varying setpoint quantities, for example the roll application setting.

24. Device according to one of Claims 21 to 23, **characterised in that** the measured characteristic stand springing curve can be corrected at the working point from comparison of the calculations during the calibration and during the normal rolling process.

25. Device according to one of Claims 21 to 24, **characterised in that** the calculation unit is a computer.

26. Device according to Claim 25, **characterised in that** the calculation of the roll gap contour and/or roll deformation is implemented as a computer program on the computer.

## Revendications

1. Procédé de calcul de l'emprise entre les cylindres dans une cage de laminoir, formé de deux rouleaux de travail (A), **caractérisé en ce que** l'emprise entre les cylindres est obtenue en ligne, en combinant les résultats d'un calcul préalable, effectué à l'avance, de l'emprise entre les cylindres et d'un calcul en ligne, effectué en ligne, de l'emprise entre les cylindres.

2. Procédé selon la revendication 1, **caractérisé en ce que**, en tant que solution L du calcul préalable, on calcule un champ de vecteur de déformation u (r, ϕ, z), respectivement le champ de déformation radial µᵣ d'un cylindre, sous une charge prédéterminée.

3. Procédé selon la revendication 2, **caractérisé en ce que** la solution L est représentée sous la forme de série de Fourier.

4. Procédé selon revendication 3, **caractérisé en ce que** la solution L du calcul préalable est calculée avec un Calcul à Éléments Finis L^{FEM}.

5. Procédé selon la revendication 4, **caractérisé en ce que**, pour la solution L, on calcule le premier mode de Fourier N_{T}.

6. Procédé selon la revendication 3, **caractérisé en ce que** la solution L du calcul préalable est calculée en tant que somme d'une solution d'un Calcul à Éléments Finis L^{FEM} et d'une solution d'un calcul semi-analytique L^{ANL}.

7. Procédé selon la revendication 6, **caractérisé en ce que** la solution L du calcul semi-analytique L^{ANL} est calculée en tant que solution d'un cylindre de longueur infinie.

8. Procédé selon la revendication 6 ou 7, **caractérisé en ce qu'**avec le Calcul à Éléments Finis, les premiers modes de Fourier N_{F} de la solution L et, avec le calcul semi-analytique, les modes de Fourier N_{F}+1 à N_{T} de la solution L, sont calculés.

9. Procédé selon l'une des revendications 1 à 8, **caractérisé en ce que** la solution L est calculée pour un cylindre de rayon normalisé et/ou de charge normalisée.

10. Procédé selon la revendication 9, **caractérisé en ce que**, dans le calcul en ligne et/ou le calcul préalable, les solutions normalisées sont adaptées aux conditions réelles par une transformation appropriée.

11. Procédé selon l'une des revendications 1 à 10, **caractérisé en ce que**, en tant que solution en ligne, on calcule l'emprise entre les cylindres avec la solution issue du calcul préalable, en ligne, à partir du problème de contact, au moins entre le rouleau de travail (A) et le matériau à laminer (M) et, le cas échéant, entre d'autres rouleaux en contact.

12. Procédé selon l'une des revendications 1 à 11, **caractérisé en ce que** le problème de contact bidimensionnel est réduit, par une transformation appropriée, en un problème de contact monodimensionnel, l'emprise entre les cylindres est calculée avec la solution issue du calcul préalable, en ligne, à l'aide du problème de contact monodimensionnel, entre des rouleaux en contact et/ou entre le rouleau de travail (A) et le matériau à laminer (M), et la solution monodimensionnelle est retransformée ensuite, pour une solution bidimensionnelle.

13. Procédé selon la revendication 11 ou 12, **caractérisé en ce que** le problème de contact non-linéaire est résolu de façon itérative.

14. Procédé selon la revendication 11 ou 12, **caractérisé en ce que** le problème de contact non-linéaire est converti, par linéarisation, en un système d'équations linéaires, et résolu de façon itérative.

15. Procédé selon l'une des revendications 11 à 14, **caractérisé en ce que**, lors de l'étalonnage d'une cage de laminoir (1), les déformations des rouleaux, d'un nombre w de rouleaux de la cage de laminoir (1), sont calculées à partir des w-1 problèmes de contact couplés résultants.

16. Procédé selon la revendication 15, **caractérisé en ce qu'**une correction à l'épaisseur de sortie de bande, au moins d'une cage de laminoir (1), est calculée en temps réel, à partir de la différence de la déformation des rouleaux lors de l'étalonnage et/ou lors du processus de laminage antérieur et l'épaisseur de sortie de bande est corrigée en temps réel en cas de besoin, par une modification des grandeurs de réglage, tel que, par exemple, le calage des cylindres.

17. Procédé selon la revendication 15 ou 16, **caractérisé en ce que**, à partir de la comparaison des calculs, lors de l'étalonnage et lors du processus de laminage antérieur, on corrige la caractéristique mesurée de la suspension de la cage au point de travail.

18. Procédé de régulation d'un train de laminage, comprenant au moins une cage de laminoir, dans lequel l'emprise entre les cylindres d'une cage de laminoir (1) est calculée en temps réel, est comparée à une valeur prédéterminée et des écarts, extérieurs à la tolérance prédéterminée, de l'emprise entre les cylindres, sont corrigés en temps réel, par une modification des grandeurs de réglage, telle que par exemple de la force de flexion et/ou du décalage du rouleau de travail, **caractérisé en ce que** l'emprise entre le cylindre est calculée selon l'une des revendications 1 à 17.

19. Procédé selon la revendication 18, **caractérisé en ce que** l'épaisseur de sortie de bande d'une cage de laminoir (1) est calculée en temps réel et l'épaisseur de sortie de bande est corrigée en temps réel, par une modification des grandeurs de réglage, telle que, par exemple, le calage des cylindres.

20. Procédé selon la revendication 18 ou 19, **caractérisé en ce que**, à partir de la comparaison des calculs, lors de l'étalonnage et lors du processus de laminage antérieur, on corrige la caractéristique mesurée de suspension de la cage au point de travail.

21. Dispositif de calcul de l'emprise entre les cylindres, dans une cage de laminoir, formé de deux rouleaux de travail et d'une unité de calcul, **caractérisé en ce que** l'emprise entre les cylindres est susceptible d'être calculée dans l'unité de calcul, en ligne, à partir des résultats d'un calcul préalable, effectué préalablement, de l'emprise entre les cylindres, et d'un calcul en ligne, effectué en ligne, de l'emprise entre les cylindres.

22. Dispositif selon la revendication 21, **caractérisé en ce que** des grandeurs d'entrée, pour le calcul de l'emprise entre les cylindres, telles que, par exemple, poli des cylindres, l'usure des cylindres, les décalages des cylindres, les efforts, etc., peuvent être mesurées et/ou peuvent être calculées à partir de modèles appropriés et être traitées dans l'unité de calcul.

23. Dispositif selon la revendication 21 ou 2, **caractérisé en ce que** la déformation des cylindres peut être calculée en temps réel dans l'unité de calcul, lors de l'étalonnage d'une cage de laminoir et/ou pendant le processus de laminage, et l'épaisseur de sortie de bande peut être corrigée en temps réel en cas de besoin par une modification des grandeurs de réglage, telle que, par exemple, le calage des cylindres.

24. Dispositif selon l'une des revendications 21 à 23, **caractérisé en ce que** la caractéristique mesurée de la suspension de cage peut être corrigée au point de travail, par une comparaison des calculs, effectués lors de l'étalonnage et lors d'un processus de laminage antérieur.

25. Dispositif selon l'une des revendications 21 à 24, **caractérisé en ce que** l'unité de calcul est un ordinateur.

26. Dispositif selon la revendication 25, **caractérisé en ce que** le calcul de l'emprise entre les cylindres, et/ou de la déformation des cylindres, est mis en oeuvre en tant que programme d'ordinateur, sur un ordinateur.
